# FASCICULE DE BREVET EUROPEEN

(11) **EP 0 012 677 B1**
(45) Date de publication et mention de la délivrance du brevet: **06.03.1985**
(21) Numéro de dépôt: 79400980.3
(22) Date de dépôt: 06.12.1979
(51) Int. Cl.: E05D 7/06, E06B 11/04

(54) **Gond régulateur de pente réglable**
Gefälle regulierende, einstellbare Türangel
Slope regulating, adjustable hinge

(30) Priorité: 07.12.1978 FR 7835713
(43) Date de publication de la demande: 25.06.1980
(73) Titulaire: PLASTICLOTURE Société anonyme dite., 49300 Cholet (FR)
(72) Inventeur: Toupel, Yves, F-49300 Cholet (FR)
(74) Mandataire: Harlé, Robert

## Description

La présente invention concerne les gonds d'articulation de portes, portillons ou portails donnant accès à des rampes ou des terrains de pente assez accentuée.

La difficulté la plus fréquemment rencontrée pour assurer une ouverture complète du ou des vantaux réside dans l'interférence de la partie inférieure de celui-ci ou de ceux-ci avec le sol au cours de la manoeuvre d'ouverture, lorsque le sol est montant dans la direction où le vantail doit se rabattre, direction qui sera dite "arrière" dans la suite du texte. L'augmentation de la garde au sol en position "fermée" ne peut être envisagée par l'aspect inesthétique que cela engendre et cela plus particulièrement en ce qui concerne les éléments de portails permettant le passage d'un véhicule en raison de l'important dimensionnelle de leur débattement. Une solution actuellement utilisée pour combattre cette difficulté consiste à monter chaque élément de vantail en partie haute sur un gond à rotule d'axe vertical situé dans l'axe du poteau et en partie basse sur un bras de levier pivotant autour d'un gond à rotule d'axe vertical situé en arrière de l'axe du poteau, le point d'attache du vantail sur le bras pivotant étant sité à l'aplomb vertical de la rotule du gond supérieur tous deux situés dans le plan vertical médian du vantail en position "fermée". La manoeuvre d'ouverture du vantail par rotation autour de l'axe fictif passant par le centre des deux rotules fait décrire au point d'attache du vantail sur le bras pivotant un mouvement circulaire dans un plan oblique déterminant en fin de rotation une position à la fois ecartée du pilier et surélevée par rapport au sol du point d'attache du vantail sur le bras pivotant plaçant ledit vantail dans un plan oblique en position "ouvert". Cette disposition réduit considérablement la largeur de passage et reflète un aspect inesthétique, elle ne permet pas l'ouverture supérieure à 90°; de plus, son utilisation est limitée à de faibles pentes et son réglage est définitif au montage.

On a également proposé dans FR-A-2.388.970 un dispositif dans lequel l'axe de pivotement est vertical mais où le panneau du vantail est relié aux gonds non pas rigidement, mais à l'aide d'une liaison coulissante. Une telle solution exige que l'entretien soit réalisé avec un soin et une fréquence d'autant plus grands que le portail est plus exposé aux intemperies, et ne convient donc pas pour beaucoup d'utilisateurs peu enclins à realiser cet entretien.

Le brevet DE-C-878.094 décrit un dispositif qui comporte deux pattes d'inégale longueur, scellées sur la face arriere d'un pilier et portant les gonds, ces pattes n'étant pas situées l'une au-dessous de l'autre, mais placées de telle sorte que les gonds supérieur et inférieur sont dans un plan vertical qui fait un angle de 45° avec le plan du portail fermé, ce plan s'écartant de l'axe du passage en allant vers l'arrière, L'avantage de cette disposition géométrique est que, si, par un décalage des gonds par rapport au plan du vantail, celui-ci est vertical dans la position fermée, il est également vertical dans la position ouverte, après un pivotement de 90°. Pendant la manoeuvre, le vantail ne présente qu'une inclinaison assez faible sur la verticale quand il est entre les deux positions ouverte ou fermée, et il est possible de dépasser ces deux positions. Cette disposition, qui peut également être adaptée au cas où le terrain est descendant et non montant, présente en outre l'avantage de ne pas réduire la largeur du passage. Toutefois, le brevet précité ne décrit aucun moyen de réglage, il faut se fier à l'adresse du maçon qui exécutera les scellements dans le pilier, ou bien en cas d'affaissement du pilier, il faudra refaire le scellement et changer les ferrures du portail. En outre, aucune préfabrication industrielle n'est possible, étant donné la grande variété de cas qui peuvent se présenter.

L'invention a pour but d'éviter ces inconvénients, et en particulier de résoudre les problèmes d'ouverture sur des pentes de l'ordre de 3 à 25% à l'aide d'un appareillage fabriqué en série et facilement adaptable sur place. L'invention a également pour but un dispositif qui rende aisée une remise de niveau en cas d'affaissement du portail, ainsi qu'un réglage positif ou négatif par rapport au réglage moyen permettant ainsi un rattrapage dans le cas où les données sur la configuration du sol se révèlent inexactes. Enfin, l'invention a pour but de fournir un dispositif qui puisse être associé à tous modèles de portails et de piliers, avec gonds à visser ou à sceller, les points de fixation de ces gonds étant placés dans l'axe du pilier, permettant ainsi le centrage du portail.

La présente invention fournit donc un dispositif d'articulation de portail selon le DE-C-878094 donnant accès à une rampe ou un terrain en pente comportant un gond supérieur et un gond inférieur comprenant chacun une platine d'appui portée par un support fixe par rapport au sol, une patte solidaire du vantail et, entre ces deux pièces, des moyens de liaison à pivot qui sont situés dans un plan vertical faisant un angle de 45° environ avec le plan vertical du portail fermé et se trouvant à l'extérieur de l'espace balayé par le vantail quand il passe de la position d'ouverture à la position de fermeture. Ce dispositif est selon l'invention caractérisé en ce que ledit moyen de liaison à pivot qui fait partie du gond inférieur est monté d'une part dans une rainure ou boutonnière oblongue, exécutée dans ladite platine d'appui solidaire du support fixe, l'axe de cette rainure passant à la verticale du moyen à pivot de l'autre gond et étant situé dans ledit plan à 45° et d'autre part sur une pièce de liaison intermédiaire portée par le vantail, cette pièce de liaison pouvant être déplacée par rapport au vantail et immobilisée par rapport à ce dernier grâce à un moyen de blocage, et en ce que des moyens sont prévus pour guider le déplacement de ladite pièce intermédiaire dans une direction qui coïncide avec celle de ladite rainure ou boutonnière oblongue quand le portail est fermé.

De préférence, la patte solidaire du vantail et qui fait partie du gond inférieur comporte à la fois une rainure parallèle à la rainure de la plaque solidiare du support quand le vantail est fermé, la vis de blocage étant logée dans cette rainure, et une glissière d'axe commun avec celui de la rainure et dans laquelle la pièce de liaison est guidée en translation, et en ce que l'extrémité libre de la pièce de liaison comporte un alésage dans lequel s'inscrit une bague sphérique extérieurement placée sur l'axe vertical d'articulation.

Avantageusement, le gond supérieur est constitué de deux pattes horizontales en position portail fermé fixées, l'une sur le support fixe, l'autre sur le vantail, s'articulant l'une sur l'autre autour d'une axe vertical solidaire de la patte fixée sur le support fixe, et sur ledit axe, est montée une bague sphérique extérieurement, laquelle se loge dansun alésage cylindrique de la patte fixée sur le vantail.

La présente invention sera exposée plus en détail à l'aide d'un exemple, illustré par les dessins annexées parmi lesquels:
Fig. 1 est une vue en perspective cavalière d'un vantail selon l'invention en position fermée,
Fig. 2 est une vue en perspective cavalière de ce vantail en position ouverte,
Fig. 3 est une vue en élévation d'un pilier équipé des gonds supérieur et inférieur,
Fig. 4 est une vue de dessus du pilier correspondant à la figure 3,
Fig. 5 est une vue en élévation du montant vertical du vantail comportant les éléments d'articulation sur les gonds du pilier, et
Fig. 6 est une vue de dessus correspondant à la figure 5.

Tel qu'il est représenté le dispositif permettant le pivotement du vantail 1 sur le pilier 2 se compose d'un gond supérieur 3 et d'un gond inférieur 4 comportant respectivement une platine d'appui 3a et 4a dont la fixation sur le pilier s'effectue dans l'axe de celui-ci. Dans la réalisation représentée dans les dessins annexés et relatifs à un pilier en matière plastique, un renfort 5 constitué d'un profil d'acier est placé à l'intérieur du pilier, dans lequel renfort s'implantent les vis de fixation des gonds 3 et 4. Le gond supérieur 3 comporte une patte horizontale 3b à l'extrémité de laquelle est implanté l'axe vertical d'articulation supérieur 6, lequel porte une bague sphérique extérieurement 7 libre en rotation sur l'axe 6. Cet axe d'articulation supérieur 6 est contenu dans le plan médian frontal du vantail. Le gond inférieur 4 comporte une plaque horizontale 4b déportée vers l'arrière du pilier 2; sur cette plaque 4b est exécutée une rainure oblongue ou boutonnière 8 disposée à 45° par rapport au plan frontal du portail, l'extrémité arrière de laquelle rainure se rapproche du pilier. Dans cette rainure est implanté, après réglage en position, l'axe vertical d'articulation inférieure 9 portant une bague sphérique extérieurement 10, libre en rotation sur l'axe 9. Le vantail 1 comporte une plaque-support horizontale 11 placée à la partie inférieur 1a du montant vertical côté pilier. Sur cette plaque support est exécutée une rainure oblongue ou boutonnière 12 disposée à 45° par rapport au plan frontal du vantail, l'extrémité arrière de ladite rainure se rapprochant du pilier par similitude avec la rainure de la plaque 4b solidaire du gond inférieur 4. Dans cette rainure 12 se loge une vis de blocage 13 d'une pièce de liaison 14 s'interposant entre les plaques 11 et 4b et jouant le rôle de bras de pivotement du vantail autour de l'axe de rotation inférieur 9. Cette pièce de liaison positionnée dans l'axe de la rainure 12 de la plaque-support 11 au moyen d'une glissière 15 inclinée à 45° comporte en son extrémité un alésage 16 s'ajustant tournant sur la bague sphérique 10. A la partie supérieure 1 b du montant vertical, côté pilier du vantail, est fixée une patte 17 dont l'extrémité comporte un alésage 18 situé dans le plan médian frontal du vantail 1 du portail et destiné à s'ajuster tournant sur la bague 7 du gond supérieur 3. Lorsque le vantail 1 se trouve en position fermée, les axes d'articulation supérieur 6 et inférieur 9 et l'axe des rainures ou boutonnières 8 et 12 et de la pièce de liaison 14 sont contenus dans un plan vertical commun orienté à 45° par rapport au plan frontal du vantail 1 du portail.

Pour obtenir l'ouverture complète à 90° du vantail 1 dans risque de talonnage avec la remontée du terrain, il suffit de positionner correctement l'axe vertical de rotation inférieur 9, celui-ci devant se situer plus en arrière du pilier 2, selon que le sol est plus ascendant. Ce réglage par déplacement selon la flèche F1 a pour effet d'abaisser l'extrémité du vantail 1 en position fermée et de placer celui-ci dans un plan oblique par rapport au plan frontal du vantail. La correction de verticalité s'effectue par le réglage en position de la vis 13 dans le rainure 12 par. déplacement selon la flèche F2. La combinaison de ces deux réglages tend à remonter l'extrémité inférieure du vantail 1 en position ouverte. De même, un réglage par déplacement selon la flèche F3 de l'axe vertical de rotation inférieur 9 suivi d'un réglage de correction de verticalité par déplacement de la vis 13 selon la flèche F4 permet à l'extrémité inférieure du vantail d'atteindre un niveau moins élevé en position d'ouverture dans le cas de terrain de faible remontée. Dans tous les cas, le vantail se situe dans un plan vertical tant en position complète d'ouverture qu'en position de fermeture.

L'invention ne se limite aucunement au mode de réalisation spécialement indiqué, mais elle admet toutes variantes possibles à condition que celles-ci ne soient pas en contradiction avec l'objet de chacune des revendications annexées à la présente description.

Le dispositif objet de l'invention peut être utilisé sur tous les portails, portillons ou portes et piliers et quel que soit le type de gonds utilisés, à visser ou à sceller.

## Revendications

1. Dispositif d'articulation d'un vantail (1) faisant partie d'un portail donnant accès à une rampe ou un terrain en pente, comportant un gond supérieur (3) et un gond inférieur (4) comprenant chacun une platine d'appui (3b, 4b) portée par un support fixe par rapport au sol, une patte (17, 11) solidaire du vantail et, entre ces deux pièces, des moyens de liaison à pivot (6, 7, 18 et 9, 10, 16) qui sont situés dans un plan vertical faisant un angle de 45° environ avec le plan vertical du portail fermé et se trouvant à l'extérieur de l'espace balayé par le vantail quand il passe de la position d'ouverture à la position de fermeture, le dispositif étant caractérisé en ce que ledit moyen de liaison à pivot (9, 10, 16) qui fait partie du gond inférieur (4) est monté d'une part dans une rainure ou boutonnière oblongue (8), exécutée dans ladite platine d'appui (4b) solidaire du support fixe, l'axe de cette rainure passant à la verticale du moyen à pivot de l'autre gond et étant situé dans ledit plan à 45° et d'autre part sur une pièce de liaison intermédiaire (14) portée par le vantail, cette pièce de liaison pouvant être déplacée par rapport au vantail et immobilisée par rapport à ce dernier grâce à un moyen de blocage (13), et en ce que des moyens sont prévus pour guider le déplacement de ladite pièce intermédiaire (14) dans une direction qui coïncide avec celle de ladite rainure ou boutonnière oblongue (12) quand le portail est fermé.

2. Dispositif selon la revendication 2, caractérisé en ce que la patte (11) solidaire du vantail et qui fait partie du gond inférieur (4) comporte à la fois une rainure (12) parallèle à la rainure (8) de la plaque (46) solidaire du support quand le vantail est fermé, la vis de blocage (13) étant logée dans cette rainure (12), et une glissière (15) d'axe commun avec celui de la rainure et dans laquelle la pièce de liaison (14) est guidée en translation, et en ce que l'extrémité libre de la pièce de liaison comporte un alésage (16) dans lequel s'inscrit une bague sphérique (10) extérieurement placée sur l'axe vertical d'articulation (9).

3. Dispositif selon la revendication 2, dans lequel le gond supérieur est constitué de deux pattes horizontales (3b, 17) en position portail fermé fixées, l'une sur le support fixe, l'autre sur le vantail s'articulant l'une sur l'autre autour d'un axe vertical solidaire de la patte fixée sur le support fixe caractérisé en ce que sur ledit axe est montée une bague sphérique extérieurement (7), laquelle se loge dans un alésage cylindrique (18) de la patte fixée sur le vantail.

## Patentansprüche

1. Gelenkvorrichtung eines Flügels (1), der zu einem Tor gehört, welches zu einer Steigung oder einem Gelände mit Gefälle führt, mit einer oberen Angel (3) und einer unteren Angel (4), von denen jede eine Stützplatte (3b, 4b), die von einem bezüglich des Bodens feststehenden Träger getragen wird, eine mit dem Flügel formschlüssig verbundene Befestigungslasche (17, 11) und zwischen diesen zwei Teilen Verbindungsschwenkmittel (6, 7, 18 und 9, 10, 16) aufweist, die in einer vertikalen Ebene, welche mit der vertikalen Ebene des geschlossenen Tores ungefähr einen Winkel von 45° einschließt, und sich außerhalb des von dem Flügel, wenn dieser aus der Öffnungsstellung in die Schließstellung geht, überstrichenen Raumes befindet, angeordnet sind, dadurch gekennzeichnet, daß das Verbindungsschwenkmittel (9, 10, 16), das zu der unteren Angel (4) gehört, einerseits in einer länglichen Nut oder Aussparung (8) in der mit dem feststehenden Träger formschlüssigen Stützplatte (4b), wobei die Achse dieser Nut in der Vertikalen des Verschwenkmittels der anderen Angel verläuft und in der Ebene von 45° liegt, und andererseits auf einem dazwischenliegenden, von dem Flügel getragenen Verbindungsteil (14), wobei dieses Verbindungsteil gegenüber dem Flügel verrückt und mit Hilfe eines Blockiermittels (13) festgelegt werden kann, angebracht ist und daß Mittel vorgesehen sind, um das Verrücken des dazwischenliegenden Teiles (14) in einer Richtung zu lenken, die mit derjenigen der länglichen Nut oder Aussparung (12) zusammenfällt, wenn das Tor geschlossen ist.

2. Vorrichtung nach Anspruch 1, dadurch gekennzeichnet, daß die mit dem Flügel formschlüssige und zu der unteren Angel (4) gehörende Befestigungslasche (11) zugleich eine Nut (12) die bei geschlossenem Flügel parallel zu der Nut (8) der mit dem Träger formschlüssigen Platte (4b) ist, wobei die Blockierschraube (13) in dieser Nut (12) angeordnet ist, und eine Gleitschiene (15) mit einer mit der der Nut gemeinsamen Achse, in welcher das Verbindungsteil (14) bei einer Verschiebung geführt ist, besitzt und daß das freie Ende des Verbindungsteils eine Bohrung (16) aufweist, in welche sich ein auf der vertikalen Schwenkachse (9) angeordneter, außen abgerundeter Ring (10) einschiebt.

3. Vorrichtung nach Anspruch 2, bei der die obere Angel aus zwei horizontalen Befestigungslaschen (3b, 17) bei geschlossener Türstellung besteht, deren eine auf dem feststehenden Träger und deren andere auf dem Flügel befestigt ist, wobei die eine an der anderen um eine vertikale Achse schwenkbar ist, die formschlüssig mit der auf dem feststehenden Träger befestigten Befestigungslasche ist, dadurch gekennzeichnet, daß auf dieser Achse ein außen abgerundeter Ring (7) angebracht ist, der sich in einer zylindrischen Bohrung (18) der an dem Flügel befestigten Befestigungslasche befindet.

## Claims

1. Device for hinging a leaf (1) forming part of a gate giving access to a ramp or sloping ground, comprising a top hinge (3) and a bottom hinge (4) each including a support plate (3b, 4b) carried by a support which is fixed in relation to the ground, a lug (17, 11) fastened to the gate leaf and, between these two parts, pivot connection means (6, 7, 18 and 9, 10, 16) which are situated in a vertical plane forming an angle of about 45° with the vertical plane of the closed gate and situated outside the space swept by the leaf when it passes from the open position to the closed position, the device being characterised in that said pivot connection means (9, 10, 16) which forms part of the bottom hinge (4) is mounted on the one hand in an oblong slot or buttonhole (8) formed in said support plate (4b) fastened to the fixed support, the axis of this slot extending perpendicularly to the pivot means of the other hinge and being situated in said plane at 45°, and on the other hand on an intermediate connection member (14) carried by the leaf, which connection member being adapted to be displaced relative to the leaf and locked relative to the latter with the aid of a locking means (13), and in that means are provided for guiding the displacement of said intermediate member (14) in a direction coinciding with that of said oblong slot or buttonhole (12) when the gate is closed.

2. Device according to Claim 1, characterised in that the lug (11) fastened to the leaf and forming part of the bottom hinge (4) is at the same time provided with a slot (12) parallel to the slot (8) in the plate (4b) fastened to the support when the leaf is closed, the locking screw (13) being housed in this slot (12), and a slide guide (15) having a common axis with the slot and guiding the connection member (14) in translatory movements, and in that the free end of the connection member is provided with a bore (16) into which is inserted an externally spherical ring (10) placed on the vertical hinge pin (9).

3. Device according to Claim 2, in which the top hinge is composed of two horizontal lugs (3b, 17) which, in the closed position of the gate, are fixed respectively on the fixed support and on the leaf, being articulated on one another about a vertical pin fastened to the lug fixed on the fixed support, characterised in that on said pin there is mounted an externally spherical ring (7) which is housed in a cylindrical bore (18) in the lug fixed on the leaf.
